# EUROPÄISCHE PATENTSCHRIFT

(11) **EP 0 054 927 B1**
(45) Veröffentlichungstag und Bekanntmachung des Hinweises auf die Patenterteilung: **08.05.1985**
(21) Anmeldenummer: 81110561.8
(22) Anmeldetag: 18.12.1981
(51) Int. Cl.: B28C 5/18, G05G 5/18

(54) **Handbetätigungselement für die Schwenk- und Feststellvorrichtung der Mischtrommel eines Freifall-Kipptrommel-Betonmischers**
Hand-operated element for a pivoting and fixing device of the mixing drum of a free-fall tilting drum concrete mixer
Elément de commande manuelle pour un dispositif de pivotement et d'immobilisation du tambour mélangeur d'une bétonnière du type à chute libre et tambour basculant

(30) Priorität: 24.12.1980 DE 3049005
(43) Veröffentlichungstag der Anmeldung: 30.06.1982
(73) Patentinhaber: Susemihl, Rolf, D-6380 Bad Homburg v.d. Höhe (DE)
(72) Erfinder: Susemihl, Rolf, D-6380 Bad Homburg v.d. Höhe (DE)
(74) Vertreter: Fuchs Mehler Weiss

## Beschreibung

Die Erfindung betrifft ein Handbetätigungselement für die Schwenk- und Feststellvorrichtung der Mischtrommel eines Freifall-Kipptrommel-Betonmischers, mit einer Fassung zur drehfesten Aufnahme eines entsprechend ausgebildeten Schwenkzapfens der Trommelaufhängung, mindestens einem in einer allgemein zur Trommelschwenkachse senkrechten Drehebene im Abstand von der Schwenkachse angeordneten Griffelement, mindestens einem Paar fluchtender Bohrungen zur Aufnahme eines sich durch eine entsprechende Querbohrung im Schwenkzapfen erstreckenden Bolzes zur formschlüssigen, aber eine Kippbewegung zulassenden Verbindung zwischen Schwenkzapfen und Handbetätigungselement, sowie mit Rastelementen, mit denen das Handbetätigungselement in unterschiedlichen Drehwinkelstellungen mit einer maschinenfesten Rasteinrichtung verriegelbar ist.

Schwenk- und Feststellvorrichtungen für Betonmischer des genannten Typs sind in vielfältiger Ausführung bekannt. Diese Vorrichtungen dienen dazu, die Mischtrommel in unterschiedliche Stellungen schwenken und in diesen Stellungen festlegen zu können. Solche Vorrichtungen bestehen im allgemeinen aus einem an dem über die eine Schwenklagerung der Trommel hinaus verlängerten Schwenkzapfen angebrachten Handbetätigungselement, sei dies ein Handrad oder ein radial gerichteter Hebel, mit dessen Hilfe die Trommel um ihre Schwenkachse geschwenkt bzw. gekippt werden kann, und aus einer Rasteinrichtung mit zwei wechselseitig ineinandergreifenden Elementen, von denen das eine maschinenfest angeordnet und das andere im allgemeinen mit dem Handbetätigungselement verbunden ist. Bei einer Vielzahl von Ausführungen ist die Rasteinrichtung durch einen separaten Hand- oder Fußhebel betätigbar, durch den die Rastverbindung erst gelöst werden muß, bevor die Trommel mittels des Handbetätigungselementes verschwenkt werden kann. Nach Einstellen der richtigen Trommellage wird die Rasteinrichtung dann zur erneuten Verriegelung des drehfest mit der Trommel verbundenen Handbetätigungselementes durch Loslassen des Fußhebels oder dergl. erneut freigegeben. Es sind auch bereits Schwenk- und Feststellvorrichtungen bekannt, bei denen das Lösen und Verriegeln der Rasteinrichtung durch ein in axialer Richtung erfolgendes Kippen des Handbetätigungselementes selbst bewirkt wird, welches bei Loslassen durch die Wirkung einer Rückstellfeder wieder in seine einrastende Verriegelungsstellung gebracht wird. Zum Ermöglichen dieser Kippbewegung ist das Handbetätigungselement beispielsweise um einen Bolzen kippbar gelagert, der sich quer durch das Ende des Schwenkzapfens der Mischtrommel erstreckt. Ferner muß die zwar drehfeste Verbindung zwischen Handbetätigungselement und Schwenkzapfen so ausgeführt sein, daß sie ein gewisses Abwinkeln des Handbetätigungselementes aus seiner Lage in einer zur Schwenkachse senkrechten Ebene erlaubt.

Ein für eine solche Schwenk- und Feststellvorrichtung vorgesehenes Handbetätigungselement, von dem die Erfindung ausgeht, ist beispielsweise aus dem DE-U-7 228 661 bekannt. Dort sind zwei unterschiedliche Handbetätigungselemente gezeigt, von denen das eine als ein einfacher radialer Hebel und das andere als ein Handrad mit umlaufendem Umfangsring ausgebildet ist.

In Zusammenhang mit dem Hebel wird dort bereits ausgeführt, daß er einstückig gefertigt ist. In Zusammenhang mit in Serienfertigung hergestellten Kleinbetonmischern kommt es nämlich wesentlich darauf an, daß die einzelnen Bedienungselemente so kostengünstig wie möglich, d. h., in einer Mindestzahl von Fertigungsschritten hergestellt werden können.

Die in dem Gebrauchsmuster dargestellten Handbetätigungselemente erfüllen einerseits aber nicht die an eine bedienungsgerechte Ausführung für eine Vorrichtung der bezeichneten Art gestellten Anforderungen und sind, zumindest insoweit der radiale Hebel betroffen ist, im Hinblick auf Schwachstellen in der Materialbeanspruchung nicht günstig ausgeführt. Der radiale Hebel ist zwar im Hinblick auf die Kippbewegung günstig ausgebildet, da hierfür die den Hebel umgreifende Faust senkrecht gehalten werden kann, was im allgemeinen als leichter und angenehmer empfunden wird, jedoch ist das weitere Betätigen des Hebels ungünstig, wenn dieser sich bei der Schwenkbewegung der Trommel einmal aus seiner senkrechten Lage entfernt hat. Es besteht keine weitere Angriffsmöglichkeit für die zweite Hand zum leichteren Schwenken und Nachführen, wenn der Hebel um einen wesentlichen Winkel aus seiner senkrechten Stellung ausgelenkt ist. Diesen Anforderungen wird das Handrad besser gerecht, weil es in jeder Drehwinkelstellung Angriffsmöglichkeit für die menschlichen Hände in jeweils gleicher Lage bietet. Es ist jedoch wesentlich weniger günstig zum Ausführen der die Rasteinrichtung entsperrenden Kippbewegung, insbesondere, wenn diese unter der Wirkung einer Rückstellfeder während der gesamten Schwenkbewegung des Handrades beibehalten werden muß. Der einzelne Hebel hat ferner den Nachteil, daß das gesamte bei der Bedienung auftretende Drehmoment, welches bei gefüllter Mischtrommel unter Umständen erheblich sein kann, von dem zentralen Ende des Hebels aufgenommen werden muß, welches zusätzlich noch die Kipplagerung enthält und daher verhältnismäßig stabil und aufwendig ausgeführt werden muß. Beim Handrad ist die Kräfteverteilung besser, da dieses im allgemeinen über mehrere Speichen verfügt.

Aus der DE-A-2401 478 ist bereits ein Handbetätigungselement zum Schwenken einer Mischtrommel bekannt, welches aus einem einstückigen Stanzteil aus flächigem Werkstoff gefertigt ist, und ein mit einer zentralen Durchstecköffnung für den Schwenkzapfen der Mischertrommel versehenes, im wesentlichen scheibenförmiges Mittelteil aufweist. Bei diesem bekannten Handbetätigungselement erfordert die Ausbildung des Handrades mit rohrartigem Querschnitt zusätzliche Arbeitsgänge in der Fertigung und außerdem erfüllt das Handrad nicht Anforderungen an eine ergonomisch günstige Ausgestaltung.

Der Erfindung liegt die Aufgabe zugrunde, ein Handbetätigungselement mit den eingangs bezeichneten Merkmalen für eine Vorrichtung der genannten Art zu schaffen, welches an alle mit ihm auszuführenden Bewegungsvorgänge optimal angepaßt ist, aus einem einzigen Stanzteil in nur wenigen Arbeitsgängen hergestellt werden kann und im Hinblick auf seine am meisten beanspruchten Bereiche festigkeitsmäßig so günstig ausgebildet ist, daß Ausgangsmaterial möglichst geringer Dicke verwendet werden kann.

Diese Aufgabe wird erfindungsgemäß dadurch gelöst, daß das Handbetätigungselement aus einem einstückigen Stanzteil aus flächigem Werkstoff gefertigt ist, welches ein mit der zentral angeordneten Fassung versehenes, im wesentlichen scheibenförmiges Mittelteil aufweist, aus dem seitlich der zentralen Fassung zwei die Lagerwangen für die fluchtenden Bohrungen bildende Flächenabschnitte freigestanzt und senkrecht zum Mittelteil abgewinkelt sind, und daß die Griffelemente sich in im wesentlichen radialer Richtung, bezogen auf die Schwenkachse, unmittelbar aus dem Umfang des Mittelteils heraus erstrecken. Vorzugsweise sind fünf solcher Griffelemente gleichmäßig über den Umfang des Betätigungselementes verteilt. Dabei ist einer der Griffe so angeordnet, daß er in der zur Achse des Kippbolzens senkrechten Richtung liegt. Dieser Griff übernimmt vollkommen bedienungsgerecht die Funktion des Kipphebels, während die weiteren Griffelemente zum bedienungsgerechten Ausführen der Schwenkbewegung zur Verfügung stehen, wobei immer zwei Hände im wesentlichen an der Oberseite des Betätigungselementes angreifen können. Sowohl für das Kippen des Elementes wie auch für die meist kraftaufwendigere Schwenkbewegung steht in Bedienungshöhe ein im allgemeinen senkrecht verlaufende Griff zur Verfügung, gegen den auf einfachste Weise eine Druckbewegung zum Kippen oder Schwenken des Handbetätigungselementes ausgeübt werden kann. Dadurch, daß die Griffelemente sich nicht sternartig bis zur Schwenkachse erstrecken, können sie verhältnismäßig leicht ausgeführt werden, da sie nur jeweils dasjenige Drehmoment aufnehmen müssen, welches am Umfang des scheibenförmigen Mittelteiles entsteht. Aus diesem Grunde wird das scheibenförmige Mittelteil zweckmäßigerweise so groß gehalten, daß, bezogen auf einen höchst zulässigen Außendurchmesser außerhalb seines Umfanges gerade noch genügend Platz für die Griffelemente ist. Trotz der Ausstanzungen im scheibenförmigen Mittelteil wird das Betätigungsdrehmoment nicht durch einen einseitigen Hebel in die Schwenkwelle eingeleitet, sondern durch einen diametral durchgehenden Steg, der durch die abgewinkelten Lagerwangen zur Rückseite des Betätigungselementes hin noch verstärkt wird.

Die Umfangskanten des Betätigungselementes sind für dessen Versteifung zweckmäßigerweise zur Rückseite hin umgebördelt oder abgewölbt. Das scheibenförmige Mittelteil kann zusätzlich zur Versteifung topfartig vertieft sein. Auf die um ihre Achse nach hinten gewölbten Griffelemente lassen sich leicht Greifhülsen aus Gummi oder Kunstsoff aufstecken.

Ein besonderer Vorteil des beanspruchten Handbetätigungselementes besteht darin, daß innerhalb des Umfanges des Mittelteiles ein umlaufender Ringbereich zum Anbringen oder Einstanzen einer Firmenbezeichnung zur Verfügung steht, womit das Handbetätigungselement gleichzeitig als ein aufgrund der konstruktiven Formgebung auch in seiner ästhetischen Ausgestaltung ansprechender und geeigneter Werbeträger verwendet werden kann. Diese Wirkung wird dadurch unterstützt, daß das Handbetätigungselement mit seiner Vorderseite immer wieder der bedienenden Person gegenüberliegt.

Das erfindungsgemäße Handbetätigungselement läßt sich auf einfachste Art und Weise zusätzlich derart ausbilden, daß es auch für Mischer verwendbar ist, bei denen die Mischtrommelarrettierung nicht durch Kippen des Handbetätigungselementes selbst, sondern durch getrennte Betätigung einer Hand- oder Fußarretiereinrichtung erfolgt, wie sie beispielsweise in den DE-U-69 101 123 oder 7 143 456 beschrieben ist.

Für eine solche Verwendung muß das Handbetätigungselement nicht auf dem Schwenkzapfen der Mischtrommel kippbar sein, sondern soll vielmehr fest mit dem Schwenkzapfen verbindbar sein. Dies läßt sich ohne nennenswerten herstellungstechnischen Mehraufwand dadurch erreichen, daß in den Lagerwangen ein zweites Paar fluchtender Bohrungen vorgesehen wird, die einen zweiten durch den Schwenkzapfen hindurchgeführten Sicherungsstift aufnehmen können.

Eine Angriffskante für die maschinenfeste Arretiereinrichtung läßt sich leicht dadurch vorsehen, daß man aus dem scheibenförmigen Mittelteil eine Anzahl einen Kranz bildender Laschen freistanzt, deren Endabschnitte in eine zur Fläche des Mittelteils parallel versetzte Stellung gebogen werden, um mit ihren nach außen gerichteten, freien Endkanten eine nur wenige Unterbrechungen für erforderliche Zwischenstege aufweisende, umlaufende Kante bilden.

Es sei hervorgehoben, daß sich auch das kombinierte, für zwei verschiedene Anwendungsweisen ausgebildete Handbetätigungselement mit allen in den weiteren Unteransprüchen enthaltenen Ausbildungsmerkmalen in einem Stanzvorgang, an den sich lediglich noch ein bis zwei Biegevorgänge anschließen, fertigstellen läßt, wobei es für beide Arten des Einsatzes auf ergonomisch und festigkeitsmäßig sehr günstige Art ausgebildet ist.

Im folgenden wird die Erfindung unter Hinweis auf die beigefügten Zeichnungen im einzelnen noch näher erläutert. Darin stellen dar:
Fig. 1 die Vorderansicht einer bevorzugten Ausführungsform eines erfindungsgemäßen Handbetätigungselementes,
Fig. einen Schnitt durch das Handbetätigungselement entlang der Linie 11-11 in Fig. 1, und
Fig. 3 einen Schnitt durch eines der Griffelemente ohne aufgesetzte Greifhülse.

Das bis auf die Greifhülsen aus einem einstükkigen Stanzteil aus flächigem Material hergestellte Handbetätigungselement besteht aus einem scheibenförmigen Mittelteil 1 mit einer zentralen Öffnung 2, die als Aufnahmefassung für bzw. zum Aufsetzen des Handbetätigungselementes auf einen entsprechenden Schwenkzapfen der Trommellagerung der Mischmaschine dient. Seitlich der zentralen Öffnung 2 sind aus dem Mittelteil 1 zwei parallel zueinander laufende bogenförmig begrenzte Flächen ausgestanzt, die nach vorne abgewinkelt zwei Lagerwangen 3 bilden, die mit fluchtenden Bohrungen 4 versehen sind, deren Achse quer durch den in die zentrale Öffnung 2 einzuführenden Schwenkzapfen verläuft. Dieser (nicht gezeigte) Schwenkzapfen enthält eine entsprechende Querbohrung, durch die ein (nicht gezeigter) Kippbolzen hindurchführbar ist, um den das Handbetätigungselement auf dem Schwenkzapfen in einer die Achse des Schwenkzapfens enthaltenden Ebene um einen gewissen Betrag kippbar ist. Dies hat zur Voraussetzung, daß die zentrale Öffnung 2 in ihrem auf die Fig. 1 bezogenen oberen und unteren Bereich genügend Luft für das Zulassen einer solchen Kippbewegung hat. Die Falzlinie 6 der Lagerwangen 3 sind so gelegt, daß die Lagerwangen möglichst dicht an dem Schwenkzapfen der Mischtrommel anliegen.

Oberhalb der Lagerwangen 3 ist in das Mittelteil 1 eine etwa nierenförmige Auswölbung oder Vertiefung 7 eingepreßt, aus deren Grundfläche heraus zwei Rastnasen 9 freigestanzt und nach hinten abgewinkelt sind. Die Rastnasen 9 dienen zur Arretierung des Handbetätigungselementes nach einer Schwenkbewegung der Mischtrommel durch Eingreifen in einen (nicht gezeigten) maschinenfesten Rastlochkranz. Da dieser Rastlochkranz aus konstruktiven Gründen einen gewissen Abstand von dem Handbetätigungselement aufweist, andererseits aber die Rastnasen 9 aus Festigkeitsgründen nicht zu lang ausgeführt werden sollen, ist die Auswölbung 7 vorgesehen und in ihrer Tiefe so bemessen, daß die Rastnasen 9 so kurz wie möglich sind.

Es ist auch eine Ausführungsform möglich, bei der die Rastnasen einteilig mit den nach hinten abgewinkelten Lagerwangen ausgebildet sind, aus deren Hinterkante sie vorstehen. In diesem Fall ist es zweckmäßig, die Lagerwangen durch radiale Kröpfungen zu versteifen.

Das Mittelteil 1 des Handbetätigungselementes ist unweit entlang seines Außenumfanges mit einer umlaufenden Abkröpfung 10 versehen, die dem Mittelteil 1 eine seiner Versteifung dienende, topfartige Gestalt verleiht. Außerhalb der Abkröpfung 10 läuft eine flanschartige Ringfläche 11 um, an deren Außenumfang 12 sich in gleichmäßigen Abständen in radialer Richtung fünf Griffelemente 13 anschließen. Die Übergangsstellen 14 vom Außenumfang 12 des Mittelteiles zu den Griffelementen 13 sind bogenförmig ausgeführt. Hierdurch wird eine bessere Kraftverteilung im Ansatzpunkt der Griffelemente und damit eine größere Stabilität erreicht.

Die Griffelemente 13 sind, wie aus Fig. 3 zu erkennen ist, seitlich um ihre Achse 15 unter Bildung von zwei Seitenflächen 16 nach hinten abgewinkelt, wodurch sie einen U-förmigen Querschnitt erhalten, der einer Rohrgestalt angenähert ist. Auf die so ausgebildeten Griffelemente 13 sind zum besseren Handhaben Greifhülsen 17 aus Kunststoff oder Gummi aufgesteckt.

Es ist zu beachten, daß eines der Griffelemente in unmitteltbarer Verlängerung eines zu den Lagerwangen 3 parallelen Durchmessers des Handbetätigungselementes angeordnet ist. Dieses Griffelement 13', das bei montiertem Zustand des Handbetätigungselementes bei nach oben weisender Mischtrommelöffnung vorwiegend nach oben gerichtet ist, dient bevorzugt dem Ausführen der Kippbewegung und ist daher zweckmäßigerweise als solches durch eine abweichende Farbgebung oder dergleichen gekennzeichnet, damit für diese Betätigung das richtige Griffelement jeweils erfaßt wird. Es weist durch seine abweichende Ausführung auch jeweils auf die Stellung der Mischtrommel hin.

Aus den Fig. 1 und 2 ist deutlich zu erkennen, daß nicht nur die Griffelemente 13 um ihre Achsen gewölbt sind, sondern daß auch die gesamte Außenumfangskante 12 des Mittelteiles 1 mit nach hinten umgewölbten Kanten 20 versehen sind. Hierdurch wird eine größere Stabilität des Handbetätigungselementes erreicht.

Aus Fig. 1 ist noch zu erkennen, daß die zentrale Öffnung 2 nach oben mit einer Erweiterung 21 versehen ist, in die eine Nocke 22 hineinragt, die schräg nach vorne abgekantet ist. Diese Nokke 22 dient als Widerlager für eine (nicht gezeigte) Rückstellfeder, die sich mit ihrem anderen Ende gegen den Schwenkzapfen abstützt und dazu dient, eine durch handbetätigte Kippbewegung des Betätigungselementes ausgelöste Entriegelung der Rastnocken 9 nach Ausführen einer Schwenkbewegung durch selbsttätiges Rückkippen des Handbetätigungselementes in eine einrastende Verriegelungsstellung wieder rückgängig zu machen. Die Seitenkanten 5 der Erweiterung 21 verlaufen parallel zu den Lagerwangen 3.

Für die alternative Verwendung des Handbetätigungselementes an einem Mischer mit hand-oder fußbetätigter Trommelarretierung ohne Kippbewegung des Handbetätigungselementes selbst ist in den Seitenwangen 3 ein weiteres Paar fluchtender Bohrungen 25 vorgesehen, die einen weiteren, durch den Schwenkzapfen der Trommel hindurchgeführten Stift aufnehmen können, durch den das Handbetätigungselement dann unbeweglich auf dem Schwenkzapfen festgelegt ist.

Für diese alternative Verwendungsart ist das Handbetätigungselement unmittelbar innerhalb seiner Abkröpfung 10 mit einem Kranz von freigestanzten Laschen 26 versehen, die, wie aus Fig. 2 am deutlichsten hervorgeht, zuerst nach hinten abgewinkelt und mit ihren Endabschnitten 27 im Abstand wieder parallel zum Mittelteil 1 geführt sind, so daß ihre Endkanten 28 einen Ring von radial nach außen weisenden Kanten bilden, der lediglich durch die gestaltbedingten Zwischenstege 29 unterbrochen ist. Die Laschen 26 bilden damit eine praktisch durchgehende Angriffskante für eine Arretiervorrichtung, wie sie beispielsweise in dem DE-GM 69 101 123 beschrieben ist.

Aus Fig. 1 ist weiterhin zu erkennen, daß sich die die Durchbrüche 19 und die Vertiefung 7 umgebende freie Ringfläche des Mittelteiles 1 innerhalb der Laschen 26 als ein Feld 23 zum Anbringen einer Firmenangabe eignet. Bei Fehlen der Laschen 26 ist der hierfür zur Verfügung stehende Raum noch größer. Das Handbetätigungselement dient damit gleichzeitig in vorteilhafter Weise als Werbeträger.

Abgesehen von dem Aufsetzen der Greifhülsen 17 läßt sich das Handbetätigungselement vollständig in zwei Arbeitsgängen herstellen, nämlich in einem ersten Stanzvorgang, in dem der Rohling aus flächigem Material ausgestanzt wird, und bei dem auch das Ausstanzen der Lagerwangen einschließlich der Bohrungen 4 und 25 wie auch das eventuelle Ausstanzen einer Firmenbezeichnung erfolgen kann, und aus einem Biegevorgang, in dem die Lagerwangen nach hinten abgekantet, die Griffelemente gewölbt und die Kanten zur Versteifung umgebördelt werden. Auf diese Weise ergibt sich eine äußerst kostengünstige Herstellung. Die Ausbildung der Laschen 26 kann in diese Arbeitsgänge mit einbezogen werden. Die Firmenbezeichnung kann auch bei einem der Arbeitsgänge mit eingeprägt werden.

## Patentansprüche

1. Handbetätigungselement für die Schwenk-und Feststellvorrichtung der Mischtrommel eines Freifall-Kipptrommel-Betonmischers mit einer Fassung (2) zur drehfesten Aufnahme eines entsprechend ausgebildeten Schwenkzapfens der Trommelaufhängung, mindestens einem in einer allgemein zur Trommelschwenkachse senkrechten Drehebene im Abstand von der Schwenkachse angeordneten Griffelement (13, 13'), mindestens einem Paar fluchtender Bohrungen (4) zur Aufnahme eines sich durch eine entsprechende Querbohrung des Schwenkzapfens erstreckenden Bolzens zur formschlüssigen aber eine Kippbewegung zulassenden Verbindung zwischen Schwenkzapfen und Handbetätigungselement, sowie mit Rastelementen (9), mit denen das Handbetätigungselement in unterschiedlichen Drehwinkelsstellungen mit einer maschinenfesten Rasteinrichtung verriegelbar ist, dadurch gekennzeichnet, daß es aus einem einstückigen Stanzteil aus flächigem Werkstoff gefertigt ist, welches ein mit der zentral angeordneten Fassung (2) versehenes, im wesentlichen scheibenförmiges Mittelteil (1) aufweist, aus dem zu beiden Seiten der zentralen Fassung (2) je ein eine Lagerwange (3) für die fluchtenden Bohrungen (4) bildender Flächenabschnitt freigestanzt und senkrecht zum Mittelteil (1) abgewinkelt ist, und daß ein oder mehrere Griffelemente (13, 13') sich in im wesentlichen radialer Richtung, bezogen auf die Schwenkachse, unmittelbar aus dem Umfang (12) des Mittelteiles (1) heraus erstrecken.

2. Handbetätigungselement nach Anspruch 1, dadurch gekennzeichnet, daß der Durchmesser des Mittelteiles (1) mindestens dem halben durch die äußeren Enden der Griffelemente (13, 13') begrenzten Gesamtdurchmesser entspricht.

3. Handbetätigungselement nach Anspruch 1 oder 2, dadurch gekennzeichnet, daß mindestens eines der Griffelemente (13') in einer zur Achse der fluchtenden Bohrungen (4) senkrechten Richtung liegt.

4. Handbetätigungselement nach einem der Ansprüche 1―3, dadurch gekennzeichnet, daß eines der Griffelemente (13') im eingebauten Zustand des Handbetätigungselementes derart angeordnet ist, daß es bei senkrecht stehender Mischtrommelöffnung eine senkrecht nach oben gerichtete Stellung einnimmt.

5. Handbetätigungselement nach einem der Ansprüche 1 -4, dadurch gekennzeichnet, daß die Übergangsbereiche (14) vom Umfang (12) des Mittelteiles (1) in die Griffelemente (13, 13') bogenförmig ausgeführt sind.

6. Handbetätigungselement nach einem der Ansprüche 1-5, dadurch gekennzeichnet, daß die Umfangskante (12) des Mittelteiles und die Seitenkanten (16) der Griffelemente (13, 13') zur Rückseite des Handbetätigungselementes hin abgewinkel oder abgewölbt sind.

7. Handbetätigungselement nach einem der Ansprüche 1-6, dadurch gekennzeichnet, daß auf die Griffelemente (13) Greifhülsen'(17) aufgesteckt sind.

8. Handbetätigungselement nach einem der Ansprüche 1-7, dadurch gekennzeichnet, daß die Griffelemente (13, 13') leicht zur Vorderseite des Handbetätigungselementes hin abgewinkelt sind.

9. Handbetätigungselement nach einem der Ansprüche 1-8, dadurch gekennzeichnet, daß die Rastelemente als Rastnasen (9) ausgebildet sind, die aus dem Mittelteil (1) freigestanzt und abgewinkelt und zum Eingreifen in einen maschinenfesten Rastlochkranz vorgesehen sind.

10. Handbetätigungselement nach Anspruch 9, dadurch gekennzeichnet, daß die Rastnasen (9) aus einer in das Mittelteil (1) eingepreßten Vertiefung (7) heraus freigestanzt sind.

11. Handbetätigungselement nach einem der Ansprüche 1-7, dadurch gekennzeichnet, daß die Lagerwangen zur Rückseite des Handbetätigungselementes hin abgewinkelt sind und die Rastelemente als mit den Lagerwangen einteilige Rastnasen ausgebildet sind, die aus deren Hinterkante vorstehen und zum Eingreifen in einen maschinenfesten Rastlochkranz vorgesehen sind.

12. Handbetätigungselement nach Anspruch 11, dadurch gekennzeichnet, daß die Lagerwangen an ihrer die Rastnase tragenden Seite durch Kröpfung in radialer Richtung versteift sind.

13. Handbetätigungselement nach einem der Ansprüche 1-12, dadurch gekennzeichnet, daß es mit fünf Griffelementen (13) versehen ist, die in gleichen Abständen über den Umfang des Mittelteiles (1) verteilt sind.

14. Handbetätigungselement nach einem der Ansprüche 1-13, dadurch gekennzeichnet, daß das Mittelteil (1) topfartig vertieft ist (Kröpfung 10).

15. Handbetätigungselement nach einem der Ansprüche 1-10 oder 13, dadurch gekennzeichnet, daß die Lagerwangen (3) zur Vorderseite des Mittelteiles (1) hin abgewinkelt sind.

16. Handbetätigungselement nach einem der Ansprüche 1-15, dadurch gekennzeichnet, daß die zentrale Fassung im wesentlichen aus einer Öffnung (2) besteht, die eine einseitige Erweiterung (21) mit zu den Lagerwagen (3) parallelen Seitenkanten (5) aufweist.

17. Handbetätigungselement nach Anspruch 16, dadurch gekennzeichnet, daß die Erweiterung (21) mit einer auf die Mitte der Fassung gerichteten Nase (22) versehen ist, die als Widerlager für eine gegen den Schwenkzapfen abgestützte Rückstellfeder für eine Kippbewegung des Handbetätigungselementes dient.

18. Handbetätigungselement nach Anspruch 17, dadurch gekennzeichnet, daß die Nase (22) abgewinkelt ist.

19. Handbetätigungselement nach einem der Ansprüche 1-18, dadurch gekennzeichnet, daß innerhalb des Umfanges (12) des Mittelteiles (1) ein durchgehender Ringflächenbereich zum Anbringen oder Einstanzen einer Firmenbezeichnung (23) vorgesehen ist.

20. Handbetätigungselement nach einem der Ansprüche 1-19, dadurch gekennzeichnet, daß die Lagerwangen (3) mit einem weiteren Paar fluchtender Bohrungen (25) versehen sind, welches von dem ersten Paar fluchtender Bohrungen (4) im Abstand in Richtung der Schwenkachse der Mischtrommel angeordnet ist.

21. Handbetätigungselement nach einem der Ansprüche 1-20, dadurch gekennzeichnet, daß an dem scheibenförmigen Mittelteil (1) eine Anzahl einen Kreis bildender Laschen (26) freigestanzt sind, deren Endabschnitte (27) in eine zur Fläche des Mittelteiles (1) parallel versetzte Stellung gebogen sind und mit ihren radial nach außen gerichteten freien Endkanten (28) eine Angriffskante für eine maschinenfeste Arretiereinrichtung bilden.

## Claims

1. Manual control element for the swiveling and locking geat of the mixing drum of a free fall tilting drum concrete mixer with a mounting (2) for the non-rotatable reception of an accordingly adapted drum suspension pivot, at least one handle element (13, 13') mounted at a distance from the axis of rotation in a plane of rotation generally perpendicular to the axis of rotation of the drum, at least one pair of aligned holes (4) to receive a bolt extending through a corresponding transverse hole in the pivot for a positive connection between the pivot and the manual control element, admitting, however, a tilting movement, and with locking elements whereby the manual control element can be locked in different angle of rotation positions by means of locking gear stationary relative to the machine, characterized in that said manual control element is manufactured of a one-piece stamped part of sheet material having a more or less disc-shaped midsection (1) provided with said mounting (2) in a central position thereof, from which midsection at both sides of the central mounting (2) respectively one laminar section forming the bearing side boards having aligned holes is stamped free and bent at a right angle with respect to the midsection (1) and that one or more handle elements (13,13') extend in a substantially radial direction, relative to the axis of rotation, directly from the circumference (12) of the midsection (1

2. The manual control element according to claim 1, characterized in that the diameter of the midsection (1) corresponds to at least one-half of the total diameter described by the outer ends of the handle elements (13,13').

3. The manual control element according to claim 1, characterized in that at least one of said handle elements (13') is situated in a direction perpendicular to the axis of said aligned holes (4).

4. The manual control element according to one of claims 1-3, characterized in that one of said handle elements (13') is position in such a way, with the manual control element installed, that said handle element assumes a position in which the element is directed vertically upward when the opening in the mixing drum is positioned vertically.

5. The manual control element according to one of claims 1-4, characterized in that the transitional areas (14) from the circumference (12) of the midsection (1) to the handle elements (13,13') is designed so as to be arch-shaped.

6. The manual control element according to one of claims 1-5, characterized in that the circumferential edge (12) of the midsection and the lateral edges (16) of the handle elements (13, 13') are bent at an angle or curved toward the reverse side of the manual control element.

7. The manual control element according to claims 1-6, characterized in that grip collars (12) are mounted on the handle elements (13).

8. The manual control element according to claims 1-7, characterized in that the handle elements (13, 13') are bent at a slight angle in the direction of the obverse side of the manual control element.

9. The manual control element according to claims 1-8, characterized in that the locking elements are embodied in detents (9) which are stamped free of the midsection (1) and bent at an angle and are provided for engagement in a detent port rim which is stationary relative to the machine.

10. The manual control element according to claim 9, characterized in that the detents (9) are stamped from a recess pressed into the midsection (1).

11. The manual control element according to claims 1-7, characterized in that said bearing cheeks are bent at an angle in the direction of the reverse side of the manual control element and the locking elements are embodied as detents of one piece with the bearing cheeks, said detents projecting from the rear edge of the bearing cheeks and being provided for engagement in a detent port rim which is stationary relative to the machine.

12. The manual control element according to claim 11, characterized in that the side of the bearing cheeks bearing the detent is reinforced with radially arranged shoulders.

13. The manual control element according to claims 1-12, characterized in that it is provided with five handle elements (13) which are positioned at equal intervals over the circumference of the midsection (1).

14. The manual control element according to one of claims 1-13, characterized in that the midsection (1) is a cup-shaped recess (shoulder 10).

15. The manual control element according to one of claims 1-10, characterized in that the bearing cheeks (3) are bent at an angle in the direction of the obverse side of the midsection (1).

16. The manual control element according to one of claims 1-15, characterized in that the central mounting consists essentially of an opening (2) having an extension (21) on one side with lateral edges (15) parallel to the bearing cheeks (3).

17. The manual control element according to claim 16, characterized in that the extension (21) is provided with a nose (22) oriented toward the center of the mounting, said nose serving as support for a return spring resting against the pivot for a tilting movement of the manual control element.

18. The manual control element according to claim 17, characterized in that the nose (22) is bent at an angle.

19. The manual control element according to one of claims 1-18, characterized in that a continuous annular surface is provided within the circumference (12) of the midsection (1) for application or stamping of a trademark (23).

20. The manual control element according to one of claims 1-19, characterized in that the bearing cheeks (3) are provided with an additional pair of aligned holes (25) which are positioned at a distance in the direction of the axis of rotation of the mixing drum from the first pair of aligned holes (4).

21. The manual control element according to one of claims 1-20, characterized in that a number of tongues (26) forming a circle are stamped free on the disc-shaped midsection (1) the terminal sections (27) of which are bent into a position parallelly staggered to the surface of the midsection (1) and form with their free terminal edges (28), oriented radially outward, a working edge for a detent device stationary relative to the machine.

## Revendications

1. Elément de commande manuelle pour un dispositif de pivotement et d'immobilisation du tambour mélangeur d'une bétonnière du type à chute libre et à tambour basculant, comprenant une configuration (2) pour recevoir, avec assuje- tissement en rotation, un tourillon de pivotement de réalisation correspondante de la suspension du tambour, au moins un élément de préhension (13,13') disposé dans un plan de rotation généralement perpendiculaire à l'axe de pivotement du tambour, à distance de cet axe de pivotement, au moins une paire de perçages alignés (4) pour recevoir un tenon s'étendant à travers un perçage transversal correspondant du tourillon de pivotement en vue de la liaison par conformation, autorisant toutefois un mouvement basculant, entre le tourillon de pivotement et l'élément de commande manuelle, ainsi que des éléments encliquetables (9) par lesquels l'élément de commande manuelle peut être verrouillé dans différentes positions angulaires à l'aide d'un dispositif d'encliquetage assujetti à la machine, caractérisé par le fait qu'il consiste en une pièce monobloc poinçonnée à partir d'un matériau aplati, qui présente une partie centrale (1) sensiblement discoidale, munie de la configuration (2) élaborée centralement et au-delà de laquelle, de part et d'autre de la configuration centrale (2), un flasque respectif de montage (3) pour une région superficielle formant les perçages alignés (4) est ménagé par découpe et coudé perpendiculairement à la partie centrale (1); et par le fait qu'un ou plusieurs éléments de préhension (13, 13') s'étendent dans une direction sensiblement radiale, directement au-delà de la périphérie (12) de la partie centrale (1) par rapport à l'axe de pivotement.

2. Elément de commande manuelle selon la revendication 1, caractéirsé par le fait que le diamètre de la partie centrale (1) correspond au moins à la moitié du diamètre total délimité par les extrémités externes des éléments de préhension (13, 13').

3. Elément de commande manuelle selon la revendication 1 ou 2, caractérisé par le fait qu'au moins l'un (13') des éléments de préhension se trouve dans une direction perpendiculaire à l'axe des perçages alignés (4).

4. Elément de commande manuelle selon l'une des revendications 1-3, caractérisé par le fait que, dans la condition incorporée de cet élément de commande manuelle, l'un (13') des éléments de préhension est disposé de telle sorte que, lorsque l'orifice du tambour mélangeur est situé verticalement, il prenne une position verticale orientée vers le haut.

5. Elément de commande manuelle selon l'une des revendications 1-4, caractérisé par le fait que les zones de transition (14) entre la périphérie (12) de la partie centrale (1) et les éléments de préhension (13, 13') sont de réalisation curviligne.

6. Elément de commande manuelle selon l'une des revendications 1-5, caractérisé par le fait que le bord périphérique (12) de la partie centrale et les bords latéraux (16) des éléments de préhension (13, 13') sont coudés ou cintrés en direction de la face poatérieure de l'élément de commande manuelle.

7. Elément de commande manuelle selon l'une des revendications 1-6, caractérisé par le fait que des fourreaux de préhension (17) sont enfilés sur les éléments de préhension (13).

8. Elément de commande manuelle selon l'une des revendications 1-7, caractérisé par le fait que les éléments de préhension (13, 13') sont légèrement coudés en direction de la face antérieure de l'élément de commande manuelle.

9. Elément de commande manuelle selon l'une des revendications 1-8, caractérisé par le fait que les éléments encliquetables sont réalisés en tant que becs encliquetables (9) qui sont ménagés par découpe et coudés à l'écart de la partie centrale (1), et sont prévus pour s'engager dans une couronne perforée d'encliquetage solidaire de la machine.

10. Elément de commande manuelle selon la revendication 9, caractérisé par le fait que les becs encliquetables (9) sont ménagés par découpe dans un renfoncement (7) empreint dans la partie centrale (1).

11. Elément de commande manuelle selon l'une des revendications 1-7, caractérisé par le fait que les flasques de montage sont coudés en direction de la face postérieure de l'élément de commande manuelle, et les éléments encliquetables sont réalisés sous la forme de becs encliquetables qui sont ménagés d'un seul tenant avec les flasques de montage, font saillie au-delà du bord postérieur de ces dernierrs et sont prévus pour s'engager dans une couronne perforée d'encliquetage solidaire de la machine.

12. Elément de commande manuelle selon la revendication 11, caractérisé par le fait que, sur leur côté supportant le bec encliquetable, les flasques de montage sont rigidifiés par des cintrages s'étendant radialement.

13. Elément de commande manuelle selon l'une des revendications 1-12, caractérisé par le fait qu'il est pourvu de cinq éléments de préhension (13) qui sont répartis à intervalles égaux sur la périphérie de la partie centrale (1).

14. Elément de commande manuelle selon l'une des revendications 1-13, caractérisé par le fait que la partie centrale (1) présente une dépression en forme de cuvette (bord rabattu 10).

15. Elément de commande manuelle selon l'une des revendications 1-10 ou 13, caractérisé par le fait que les flasques de montage (3) sont coudés en direction de la face antérieure de la partie centrale (1).

16. Elément de commande manuelle selon l'une des revendications 1-15, caractérisé par le fait que la configuration centrale consiste sensiblement en une ouverture (2) présentant, d'un côté, un élargissement (21) dont les bords latéraux (5) sont parallèles aux flasques de montage (3).

17. Elément de commande manuelle selon la revendication 16, caractérisé par le fait que l'élargissement (21) est muni d'un nez (22) qui, dirigé vers le centre de la configuration, sert de contre-butée à un ressort de rappel en appui sur le tourillon de pivotement et permettant un mouvement basculant de l'élément de commande manuelle.

18. Elément de commande manuelle selon la revendication 17, caractérisé par le fait que le nez (22) est coudé.

19. Elément de commande manuelle selon l'une des revendications 1-18, caractérisé par le fait que, à l'intérieur de la périphérie (12) de la partie centrale (1), une zone superficielle annulaire ininterrompue est prévue pour la mise en place ou l'emboutissage d'une dénomination commerciale (23).

20. Elément de commande manuelle selon l'une des revendications 1-19, caractérisé par le fait que les flasques de montage (3) présentent une autre paire de perçages alignés (25), qui est située à distance de la première paire de perçages alignés (4) dans la direction de l'axe de pivotement du tambour mélangeur.

21. Elément de commande manuelle selon l'une des revendications 1-20, caractérisé par le fait que, dans la partie centrale discoîdale (1), est ménagé par découpe un certain nombre de pattes (26) formant une corconférence, dont les régions extrêmes (27) sont cintrées jusqu'à une position décalée parallèlement à la surface de la partie centrale (1), et dont les bords libres extrêmes (28), orientés radialement vers l'extérieur, forment une arête de venue en prise pour un dispositif d'arrêt solidaire de la machine.
